# EUROPÄISCHE PATENTSCHRIFT

(11) **EP 1 758 974 B1**
(45) Veröffentlichungstag und Bekanntmachung des Hinweises auf die Patenterteilung: **09.01.2008**
(21) Anmeldenummer: 05749160.7
(22) Anmeldetag: 08.06.2005
(51) Int. Cl.: C11D 3/39, C11D 3/33

(54) **MISCHUNGEN VON AMMONIUMNITRIL-BLEICHAKTIVATOREN UND AMINOSÄUREN**
MIXTURES CONSISTING OF AMMONIUM NITRILE BLEACH ACTIVATORS AND OF AMINO ACIDS
MELANGES D'ACTIVATEURS DE BLANCHIMENT NITRILES D'AMMONIUM ET D'AMINOACIDES

(30) Priorität: 11.06.2004 DE 102004028494
(43) Veröffentlichungstag der Anmeldung: 07.03.2007
(73) Patentinhaber: Clariant Produkte (Deutschland) GmbH, 65929 Frankfurt am Main (DE)
(72) Erfinder: REINHARDT, Gerd, 65779 Kelkheim (DE)
(74) Vertreter: Mikulecky, Klaus
(86) Internationale Anmeldenummer: PCT/EP2005/006134
(87) Internationale Veröffentlichungsnummer: WO 2005/121295

(56) Entgegenhaltungen:
- EP-A- 0 303 520
- DE-A1- 10 243 819
- US-A- 5 888 419
- PATENT ABSTRACTS OF JAPAN Bd. 015, Nr. 425 (C-0879), 29. Oktober 1991 (1991-10-29) & JP 03 174500 A (LION CORP), 29. Juli 1991 (1991-07-29)
- REINHARDT G ET AL: "NEUE REAKTIVE BLEICHAKTIVATOREN - EINE GRATWANDERUNG ZWISCHEN BLEICHEFFIZIENZ UND FARB-/FASERSCHAEDIGUNG" TENSIDE, SURFACTANTS, DETERGENTS, HANSER, MUNCHEN, DE, Bd. 34, Nr. 6, November 1997 (1997-11), Seiten 404-409, XP000726030 ISSN: 0932-3414

## Beschreibung

Die vorliegende Erfindung betrifft Mischungen von Ammoniumnitril-Bleichaktivatoren und Aminosäuren und deren Verwendung gemeinsam mit Persauerstoffverbindungen in Wasch- und Reinigungsmitteln.

Anorganische Persauerstoffverbindungen, insbesondere Wasserstoffperoxid und feste Persauerstoffverbindungen, die sich in Wasser unter Freisetzung von Wasserstoffperoxid lösen, wie Natriumperborat und Natriumcarbonat-Perhydrat, werden seit langem als Oxidationsmittel zu Desinfektions- und Bleichzwecken verwendet. Die Oxidationswirkung dieser Substanzen hängt in verdünnten Lösungen stark von der Temperatur ab; so erzielt man beispielsweise mit H₂O₂ oder Perborat in alkalischen Bleichflotten erst bei Temperaturen oberhalb von etwa 80°C eine ausreichend schnelle Bleiche verschmutzter Textilien.

Bei niedrigeren Temperaturen kann die Oxidationswirkung der anorganischen Persauerstoffverbindungen durch Zusatz sogenannter Bleichaktivatoren verbessert werden. Hierfür wurden in der Vergangenheit zahlreiche Vorschläge erarbeitet, vor allem aus den Stoffklassen der N- oder O-Acylverbindungen, beispielsweise mehrfach acylierte Alkylendiamine, insbesondere Tetraacetylglykoluril, N-acylierte Hydantoine, Hydrazide, Triazole, Hydrotriazine, Urazole, Carbonsäureester, insbesondere Natrium-nonanoyloxy-benzolsulfonat (NOBS), Natrium-isononanoyloxy-benzolsulfonat (ISONOBS) und acylierte Zuckerderivate, wie Pentaacetylglukose. Durch Zusatz dieser Substanzen kann die Bleichwirkung wässriger Peroxidlösungen so weit gesteigert werden, dass bereits bei Temperaturen um 60°C im Wesentlichen die gleichen Wirkungen wie mit der Peroxidlösung allein bei 95°C eintreten.
Im Bemühen um energiesparende Wasch- und Bleichverfahren gewinnen in den letzten Jahren Anwendungstemperaturen deutlich unterhalb 60°C, insbesondere unterhalb 45°C bis herunter zur Kaltwassertemperatur an Bedeutung.

Bei diesen niedrigen Temperaturen lässt die Wirkung der bisher bekannten Aktivatorverbindungen in der Regel erkennbar nach. Es hat deshalb nicht an Bestrebungen gefehlt, für diesen Temperaturbereich wirksamere Aktivatoren zu entwickeln.

Eine besondere Klasse von Bleichaktivatoren, die bei niedrigen Temperaturen wirken, sind Ammoniumnitrile ("Nitrilquats"). Verbindungen dieser Art und deren Verwendung als Bleichaktivator in Bleichmitteln sind in EP-A-0 303 520, EP-A-0 464 880, EP-A-0 458 396, EP-A-0 897 974 und EP-A-0 790 244 beschrieben.

Diese Ammoniumnitrile bleichen jedoch in Anwesenheit von Persauerstoffverbindungen nicht nur Flecken wie Tee oder Rotweinanschmutzungen, sondern können auch mit Textilfarbstoffen in Wechselwirkung treten, wobei die Fasern geschädigt und Textilfarbstoffe ausgebleicht werden. Diese Schäden können zum Teil erst nach mehrfacher Bleiche auftreten. Um die Langlebigkeit des textilen Gutes zu gewährleisten, sind solche ungewollten Nebenreaktionen (Farb- und/oder Faserschäden) zu unterdrücken oder mindestens zu minimieren.

Zu diesem Zweck werden in der Literatur eine Reihe von Zusätzen beschrieben. So werden in EP 1 033 433 z.B. Singulettsauerstoffquencher wie Diazobicyclooctan (DABCO) oder Radikalfänger wie Ascorbinsäure oder Diphenylamin empfohlen. Gemäß EP 0 510 331 werden Eiweißhydrolysate oder Folgeprodukte mit Molekulargewichten von 500 bis 100 000 als Bleichstabilisatoren verwendet. In dieser Anmeldung werden auch Komplexbildner wie EDTA und Phosphonate für diesen Einsatzzweck erwähnt.

US 5,622,646 empfiehlt den Einsatz von Antioxidantien wie BHT, BHA, TBHO, Propylgallat, Ascorbinsäure oder Mischungen davon, um Farb- und Faserschäden durch Bleichsysteme, insbesondere Metallkomplexe zu vermindern.

An bestimmten Farbstoffen zeigen die in der Literatur genannten Zusätze jedoch keine nennenswerte Wirkung. Dies trifft insbesondere auf metallhaltige Farbstoffe mit cyclischen oder acyclischen, stickstoffhaltigen Liganden zu.

Die vorliegende Erfindung hat die Verminderung von Farb- und Faserschäden, hervorgerufen durch Ammoniumnitril-Bleichaktivatoren, zum Ziel.

Überraschenderweise wurde nun gefunden, dass ein Zusatz von Aminosäuren zu den Ammoniumnitril-Bleichaktivatoren Farb- und Faserschäden bei der Verwendung dieser Substanzklasse als Bleichaktivatoren unterdrücken kann.

Gegenstand der Erfindung sind Mischungen aus einem Ammoniumnitril-Bleichaktivator und einer Aminosäure, die mindestens zwei Stickstoffatome enthält.

Als Ammoniumnitrile kommen insbesondere Verbindungen der Formel (1) in Frage worin R¹, R², R³ gleich oder verschieden sind, und für lineare oder verzweigte C₁-C₂₄-Alkylgruppen, C₂-C₂₄-Alkenylgruppen oder für C₁-C₄-Alkoxy-C₁-C₄-Alkylgruppen oder Benzyl stehen oder worin R¹ und R² zusammen mit dem Stickstoffatom, an das sie gebunden sind, einen Ring mit 4 bis 6 C-Atomen bilden, der mit C₁-C₅-Alkyl, C₁-C₅-Alkoxy, C₁- bis C₅-Alkanoyl, Phenyl, Amino, Ammonium, Cyano, Cyanamino, Chlor oder Brom substituiert sein kann und zusätzlich zum Stickstoffatom anstelle von Kohlenstoffatomen im Ring ein oder zwei Sauerstoffatome, eine Gruppe N-R⁶ oder eine Gruppe R³-N-R⁶ enthalten kann, worin R⁶ Wasserstoff, C₁- bis C₅-Alkyl, C₂- bis C₅-Alkenyl, C₂- bis C₅-Alkinyl, Phenyl, C₇- bis Cg-Arylalkyl, C₅- bis C₇-Cycloalkyl, C₁- bis C₆-Alkanoyl, Cyanomethyl oder Cyan ist, R⁴ und R⁵ Wasserstoff, C₁-C₄-Alkyl, C₁-C₄-Alkenyl, C₁-C₄-Alkoxy-C₁-C₄-alkyl, Phenyl oder C₁-C₃-Alkylphenyl, vorzugsweise Wasserstoff, Methyl oder Phenyl sind, wobei insbesondere R⁴ Wasserstoff bedeutet, wenn R⁵ keinen Wasserstoff bedeutet, und A für ein Anion, beispielsweise Chlorid, Bromid, Iodid, Fluorid, Sulfat, Hydrogensulfat, Carbonat, Hydrogencarbonat, Phosphat, Mono- und Di-Hydrogenphosphat, Pyrophosphat, Metaphosphat, Nitrat, Methylsulfat, Phosphonat, Methylphosphonat, Methandisulfonat, Methylsulfonat, Ethansulfonat oder für ein Anion der Formeln R⁷SO₃^{⊖}, R⁷SO₄^{θ} oder R⁷CO^{⊖} steht, worin R⁷ C₁-C₂₀-, vorzugsweise C₁₀-C₁₈-Alkyl, und zusätzlich auch C₁-C₁₈-Alkylphenyl bedeuten. Besonders bevorzugt sind Toluol- und Cumolsulfonat sowie C_{12/18}-Alkoholsulfat als Anion.

Als Ammoniumnitrile besonders bevorzugt sind Verbindungen der Formel 2 wobei R¹, R² und R³ für eine lineare oder verzweigte Alkylgruppe mit 1 bis 24 Kohlenstoffatomen, eine Alkenylgruppe mit 2 bis 24 Kohlenstoffatomen oder Benzyl steht und A für ein beliebiges ladungsausgleichendes Ion, beispielsweise Chlorid, Bromid, Iodid, Fluorid, Sulfat, Hydrogensulfat, Carbonat, Hydrogencarbonat, Phosphat, Mono- und Di-Hydrogenphosphat, Pyrophosphat, Metaphosphat, Nitrat, Methylsulfat, Phosphonat, Methylphosphonat, Methandisulfonat, Methylsulfonat, Ethansulfonat oder für ein Anion der Formeln R⁷SO₃^{⊖}, R⁷SO₄^{⊖} oder R⁷COO^{⊖}, wobei R⁷ die oben angegebenen Bedeutungen hat. Besonders bevorzugt sind Toluol- und Cumolsulfonat als Anion.

Bevorzugt sind auch Ammoniumnitrile der Formel (3) worin R¹ und R³ C₁-C₈-Alkyl und A Toluolsulfonat oder Cumalsulfonat bedeuten.

Besonders bevorzugt ist die Verwendung von Verbindungen gemäß Formel 2, in denen R¹, R² und R³ jeweils für eine Methylgruppe steht. Das ladungsausgleichende Anion kann beliebig sein, bevorzugt jedoch Toluolsulfonat oder Cumolsulfonat.
Weiterhin bevorzugt sind Verbindungen gemäß der Formel 2, in denen R¹ eine Methylgruppe, R² und R³ jeweils entweder eine Butylgruppe oder Hexylgruppe darstellen (Dibutylmethylammoniumacetonitril bzw. Dihexylmethylammoniumacetonitril) oder Verbindungen der Formel 2, in denen R¹ und R² je eine Methylgruppe und R³ eine Octylgruppe (Dimethyloctylammoniumacetonitril) darstellen.

Weiterhin sind von besonderem Interesse Diquats der allgemeinen Struktur (4) wobei n = 2, 3 oder 4 und
R¹, R², R³, R⁴ für eine lineare oder verzweigte Alkylgruppe mit 1 bis 24 Kohlenstoffatomen, eine Alkenylgruppe mit 2 bis 24 Kohlenstoffatomen oder für Benzyl steht und A für ein beliebiges ladungsausgleichendes Ion steht. Bevorzugt sind hier Verbindungen mit R¹=R²=R³=R⁴= Methyl oder Ethyl, n = 2 oder 3 und A Tosylatgruppen darstellen.

Ammoniumnitrile gemäß Formel 1 - 4 zeichnen sich durch ein besonders gutes Bleichvermögen in Gegenwart eines Bleichmittels bei tiefen Temperaturen im Bereich von 10°C bis 50°C aus.

Bevorzugt werden als Aminosäuren Histidin, Argenin, Lysin und Tryptophan, besonders bevorzugt ist Histidin. Die Aminosäuren können in Form der freien Säure oder als deren Salze, z.B. als Hydrochloride verwendet werden. Die erfindungsgemäßen Mischungen können ein einziges Ammoniumnitril oder Mischungen verschiedener Ammoniumnitrile enthalten. Gleiches gilt für die Aminosäuren.

Die Einsatzkonzentrationen der Aminosäure betragen 0,1-15 Gew.-%, bezogen auf den eingesetzten Bleichaktivator, vorzugsweise jedoch 0,5-5,0 Gew.-%. Die Aminosäuren können in fester oder flüssiger Form oder als wässrige Lösung zugegeben werden. In einer bevorzugten Ausführungsform wird das Ammoniumnitril mit der Aminosäure gemischt und gemeinsam granuliert. Die Herstellung von Nitrilquat-Granulaten ist u.a. in DE 197 40 669, DE 197 40 671, WO 2002/012426 oder WO 2002/026927 beschrieben.

Die erfindungsgemäßen Mischungen werden in Wasch- und Reinigungsmitteln, insbesondere in der Textilwäsche und in Reinigungsmitteln für harte Oberflächen, insbesondere für Geschirr, und in Lösungen zum Bleichen von farbigen Anschmutzungen eingesetzt. Dies geschieht in Gegenwart von Wasserstoffperoxid, Wasserstoffperoxid-freisetzenden Verbindungen oder einer Persauerstoffverbindung.

Als Persauerstoffverbindung kommen in erster Linie Alkaliperborat-mono beziehungsweise -tetrahydrat und/oder Alkalipercarbonate, wobei Natrium das bevorzugte Alkalimetall ist, in Betracht. Daneben können aber auch Alkalimetall- oder Ammoniumperoxosulfate, wie z.B. Kaliumperoxomonosulfat (technisch: Caroat^{®} oder Oxone^{®}) verwendet werden. Die Konzentration der anorganischen Oxidationsmittel an der Gesamtformulierung der Wasch- und Reinigungsmittel beträgt 5 - 90 %, vorzugsweise 10 - 70 %.

Zusätzlich oder alternativ kommen auch Oxidationsmittel auf organischer Basis in Frage. Hierzu zählen alle bekannte Peroxycarbonsäuren, z.B. Monoperoxyphthalsäure, Dodecandiperoxysäure, Phthalimidoperoxycarbonsäuren wie PAP und verwandte Systeme oder die in EP-A 170 386 genannten Amidopersäuren.

Der Begriff der Bleiche umfasst hier sowohl das Bleichen von auf der Textiloberfläche befindlichem Schmutz als auch das Bleichen von in der Waschflotte befindlichem, von der textilen Oberfläche abgelöstem Schmutz.

Die Wasch- und Reinigungsmittel, die als Granulate, pulver- oder tablettenförmige Feststoffe, als sonstige Formkörper, homogene Lösungen oder Suspensionen vorliegen können, können außer der Mischung aus Ammoniumnitril-Bleichaktivator und Aminosäure im Prinzip alle bekannten und in derartigen Mitteln üblichen Inhaltsstoffe enthalten. Die Mittel können insbesondere Buildersubstanzen, oberflächenaktive Tenside, Persauerstoffverbindungen, zusätzliche Persauerstoff-Aktivatoren oder organische Persäuren, wassermischbare organische Lösungsmittel, Sequestrierungsmittel, Enzyme sowie spezielle Additive mit farb- oder faserschonender Wirkung sein. Weitere Hilfsstoffe wie Elektrolyte, pH-Regulatoren, Silberkorrosionsinhibitoren, Schaumregulatoren sowie Farb- und Duftstoffe sind möglich.

Als organische und anorganische Builder eignen sich neutral oder insbesondere alkalisch reagierende Salze, die Calciumionen auszufällen oder komplex zu binden vermögen. Geeignete und insbesondere ökologisch unbedenkliche Buildersubstanzen, wie feinkristalline, synthetische wasserhaltige Zeolithe von Typ NaA, die ein Calciumbindevermögen im Bereich von 100 bis 200 mg CaO/g aufweisen, finden eine bevorzugte Verwendung. Neben Zeolith werden auch bevorzugt Schichtsilikate und amorphe Silikate eingesetzt. Ebenso geeignet sind Alkaliphosphate, die in Form ihrer alkalischen, neutralen oder sauren Natrium- oder Kaliumsalze vorliegen können. Beispiele hierfür sind Trinatriumphosphat, Tetranatriumdiphosphat, Dinatriumdihydrogendiphosphat, Pentanatriumtriphosphat, sogenanntes Natriumhexametaphosphat, oligomerers Trinatriumphosphat mit Oligomerisierungsgraden von 5 bis 1000, insbesondere 5 bis 50, sowie Gemische aus Natrium- und Kaliumsalzen.
Brauchbare organische Gerüstsubstanzen sind beispielsweise die bevorzugt in Form ihrer Natriumsalze eingesetzten Carbonsäuren, wie Citronensäure, Nitriloacetat (NTA) sowie Ethylendiamintetraessigsäure, sofern ein derartiger Einsatz aus ökologischen Gründen nicht zu beanstanden ist und Phosphon- und Polyphosphonsäuren. Analog hierzu können auch polymere Carboxylate und deren Salze eingesetzt werden. Hierzu gehören beispielsweise die Salze homopolymerer oder copolymerer Polyacrylate, Polymethacrylate und insbesondere Copolymere der Acrylsäure mit Maleinsäure, vorzugsweise solche aus 50 % bis 10 % Maleinsäure, sowie Polyasparaginsäure und auch Polyvinylpyrrolidon und Urethane. Die relative Molekülmasse der Homopolymeren liegt im allgemeinen zwischen 1000 und 100 000, die der Copolymeren zwischen. 2000 und 200 000, vorzugsweise 50 000 bis 120 000, bezogen auf die freie Säure, insbesondere sind auch wasserlösliche Polyacrylate geeignet, die beispielsweise mit etwa 1 % eines Polyallylethers der Subrose quervernetzt sind und die eine relative Molekülmasse oberhalb einer Million besitzen. Beispiele hierfür sind die unter dem Namen Carbopol 940 und 941 erhältlichen Polymere.

Die Wasch- und Reinigungsmittel können ein oder mehrere Tenside enthalten; wobei insbesondere anionische Tenside, nichtionische Tenside und deren Gemische, aber auch kationische, zwitterionische und amphotere Tenside in Frage kommen. Derartige Tenside sind in erfindungsgemäßen Waschmitteln in Mengenanteilen von vorzugsweise 1 bis 50 Gew.-%, insbesondere von 3 bis 30 Gew.-% enthalten, wohingegen in Reinigungsmitteln für harte Oberflächen normalerweise geringere Anteile, das heißt Mengen bis zu 20 Gew.-%, insbesondere bis zu 10 Gew.-% und vorzugsweise im Bereich von 0,5 bis 5 Gew.-% enthalten sind. In Reinigungsmitteln für den Einsatz in maschinellen Geschirrspülverfahren werden normalerweise schaumarme Verbindungen eingesetzt.

Zusätzlich zu den erfindungsgemäß eingesetzten Ammoniumnitrilen können zusätzlich weitere konventionelle Bleichaktivatoren, das heißt Verbindungen, die unter Perhydrolysebedingungen Peroxocarbonsäuren freisetzen, eingesetzt werden. Geeignet sind die üblichen Bleichaktivatoren, die O- und/oder N-Acylgruppen. Bevorzugt sind mehrfach acylierte Alkylendiamine, insbesondere Tetraacetylethylendiamin (TAED), acylierte Glykolurile, insbesondere Tetraacetylglykoluril (TAGU), acylierte Triazinderivate- insbesondere 1,5-Diacetyl-2,4-dioxohexahydro-1,3,5-triazin (DADHT), acylierte Phenylsulfonate, insbesondere Nonanoyl- oder lsononanoyloxybenzolsulfonat (NOBS bzw. ISONOBS) oder deren Amidoderivate wie z.B. in EP 170 386 beschrieben, acylierte mehrwertige Alkohole, insbesondere Triacetin, Ethylenglykoldiacetat und 2,5-Diacetoxy-2,5-dihydrofuran sowie acetyliertes Sorbit und Mannit, und acylierte Zuckerderivate, insbesondere Pentaacetylglukose (PAG), Pentaacetylfructose, Tetraacetylxylose und Octaacetyllactose sowie acetyliertes, gegebenenfalls N-alkyliertes Glucamin und Gluconolacton. Weiterhin sind offenkettige oder cyclische Nitrilquats, wie aus EP-A 303 520 und WO 98/23602 bekannt, für diesen Einsatzzweck geeignet. Auch die aus DE 44 43 177 bekannten Kombinationen konventioneller Bleichaktivatoren können eingesetzt werden.

Zu den Enzymen gehören Proteasen, Amylasen, Pullulanasen, Cellulasen, Cutinasen und/oder Lipasen, beispielsweise Proteasen wie BLAP^{®}, Optimase^{®}, Opticiean^{®}, Maxacal^{®}, Maxapem^{®}, Durazym^{®}, Purafect^{®} OxP, Esperase^{®} und/oder Savinase^{®}, Amylasen wie Termamy^{®}, Amylase-LT, Maxamyl^{®}, Duramyl^{®}, Purafectel OxAm, Cellulasen wie Celluzyme^{®}, Carezyme^{®}, K-AC^{®} und/oder die aus den internationalen Patentanmeldungen WO 96/34108 und WO 96/34092 bekannten Cellulasen und/oder Lipasen wie Lipolase^{®}, Lipomax^{®}, Lumafast^{®} und/oder Lipozym^{®}. Die verwendeten Enzyme können an Trägerstoffen adsorbiert und/oder in Hüllsubstanzen eingebettet sein, um sie gegen vorzeitige Inaktivierung zu schützen. Sie sind in erfindungsgemäßen Wasch- und Reinigungsmitteln, vorzugsweise in Mengen bis zu 10 Gew.-%, insbesondere von 0,05 bis 5 Gew.-%, enthalten, wobei besonders bevorzugt gegen oxidativen Abbau stabilisierte Enzyme eingesetzt werden.

Die Wasch- und Reinigungsmittel bzw. Bleichmittel liegen vorzugsweise als pulverförmige, granulare oder tablettenförmige Präparate vor, die in an sich bekannter Weise, beispielsweise durch Mischen, Granulieren, Walzenkompaktieren und/oder durch Sprühtrocknung der thermisch belastbaren Komponenten und Zumischen der empfindlicheren Komponenten, zu denen insbesondere Enzyme, Bleichmittel und der Bleichkatalysator zu rechnen sind, hergestellt werden können. Erfindungsgemäße. Mittel in Form wässriger oder sonstige übliche Lösungsmittel enthaltender Lösungen werden besonders vorteilhaft durch einfaches Mischen der Inhaltsstoffe, die in Substanz oder als Lösung in einen automatischen Mischer gegeben werden können, hergestellt.

Zur Herstellung von teilchenförmigen Mitteln mit erhöhtem Schüttgewicht, insbesondere im Bereich von 650 g/l bis 950 g/l, ist ein aus EP 0 486 592 bekanntes, einen Extrusionsschritt aufweisendes Verfahren bevorzugt. Eine weitere bevorzugte Herstellung mit Hilfe eines Granulationsverfahrens ist in EP 0 642 576 beschrieben. Die Herstellung erfindungsgemäßer Mittel in Form von nicht staubenden, lagerstabil rieselfähigen Pulvern und/oder Granulaten mit hohen Schüttdichten im Bereich von 800 bis 1000 g/l kann auch dadurch erfolgen, dass man in einer ersten Verfahrensstufe die Builder-Komponenten mit wenigstens einem Anteil flüssiger Mischungskomponenten unter Erhöhung der Schüttdichte dieses Vorgemisches vermischt und nachfolgend - gewünschtenfalls nach einer Zwischentrocknung - die weiteren Bestandteile des Mittels, darunter den Bleichkatalysator, mit dem so gewonnenen Vorgemisch vereinigt.

Zur Herstellung von erfindungsgemäßen Mitteln in Tablettenform geht man vorzugsweise derart vor, dass man alle Bestandteile in einem Mischer miteinander vermischt und das Gemisch mittels herkömmlicher Tablettenpressen, beispielsweise Exzenterpressen oder Rundläuferpressen, mit Pressdrucken im Bereich von 200 · 10⁵ Pa bis 1500 · 10⁵ Pa verpresst. Man erhält so problemlos bruchfeste und dennoch unter Anwendungsbedingungen ausreichend schnell lösliche Tabletten mit Biegefestigkeiten von normalerweise über 150 N. Vorzugsweise weist eine derart hergestellte Tablette ein Gewicht von 1-5 g bis 40 g, insbesondere von 20 g bis 30 g auf, bei einem Durchmesser von 3-5 mm bis 40 mm.

### Vergleichsbeispiel 1 Farbschäden durch Bleichsysteme

Die Waschversuche wurden in einem Linitest-Gerät (Fa. Heraus) durchgeführt. Die Waschzeit betrug 30 min, Wasserhärte 18°dH. Als Bleichtestgewebe diente Reaktiv Blau 235 auf Baumwolle.
Es wurde eine Waschlauge aus 10 g/L eines bleichmittelfreien Grundwaschmittels (WMP, WFK, Krefeld), 12 g/l Natriumpercarbonat (Fa. Degussa) und 1,75 g/L Trimethylammoniumacetonitril-tosylat bereitet und das Bleichtestgewebe 5 mal bei 40°C gewaschen. Anschließend wurde die Farbschädigung als Remissionsdifferenz zur ungewaschenen Färbung mit einem Elrepho-Gerät bestimmt.
Nach der 5. Wäsche betrug die Remissionsdifferenz 14,8 Remissionseinheiten, der Farbstoff war deutlich geschädigt.

### Beispiel 1

Vergleichsversuch 1 wurde wiederholt, jedoch wurden nun pro Waschgang unterschiedliche Mengen der Aminosäure Histidin hinzugegeben. Nach dem 5. Waschgang ergaben sich folgende Remissionswerte:

| Einsatzmenge Histidin | Delta E |
|---|---|
| (bezogen auf Bleichaktivator) | |
| 0.5 % | 10.2 |
| 3.0 % | 5.0 |
| 6.0 % | 4.6 |
| 15 % | 2.9 |

Die Bleichergebnisse zeigen, dass der erfindungsgemäße Zusatz der Aminosäure Histidin zum Bleichprozess die Farbschäden an diesem Farbstoff signifikant unterdrückt. So werden bei Einsatzkonzentrationen von 0.5 % Aminosäure die Farbschäden um ca. 30 %, bei Zusätzen von 3 % um über 60 % reduziert.

### Vergleichsbeispiel 2 Farbschäden durch Bleichsysteme

Vergleichsbeispiel 1 wurde wiederholt, jedoch diente Reaktiv Violett 5 auf Baumwolle als Testgewebe. Nach der 5. Wäsche betrug die Remissionsdifferenz 48,6 Remissionseinheiten, der Farbstoff war deutlich geschädigt.

### Beispiel 2

Vergleichsversuch 2 wurde wiederholt, jedoch wurden nun pro Waschgang unterschiedliche Mengen der Aminosäure Histidin hinzugegeben. Nach dem 5. Waschgang ergaben sich folgende Remissionswerte:

| Einsatzmenge Histidin | Delta E |
|---|---|
| (bezogen auf Bleichaktivator) | |
| 0.5 % | 47.0 |
| 3.0 % | 41.2 |
| 6.0 % | 37.3 |
| 15 % | 28.8 |

Die Bleichergebnisse zeigen, dass der erfindungsgemäße Zusatz der Aminosäure Histidin zum Bleichprozess die Farbschäden an diesem Farbstoff signifikant unterdrückt.

### Vergleichsbeispiel 3 Farbschäden durch Bleichsysteme

Vergleichsbeispiel 1 wurde wiederholt, jedoch wurde anstelle von 1,75 g/l Trimethylammoniumacetonitril-tosylat 2,0 g/l Dihexylmethylammoniumacetonitrilcumolsulfonat eingesetzt. Nach der 5. Wäsche betrug die Remissionsdifferenz 11,9 Remissionseinheiten, der Farbstoff war deutlich geschädigt.

### Beispiel 3

Vergleichsversuch 3 wurde wiederholt, jedoch wurden nun pro Waschgang unterschiedliche Mengen der Aminosäure Histidin hinzugegeben. Nach dem 5. Waschgang ergaben sich folgende Remissionswerte:

| Einsatzmenge Histidin | Delta E |
|---|---|
| (bezogen auf Bleichaktivator) | |
| 0.5 % | 9.4 |
| 3.0 % | 4.4 |
| 6.0 % | 2.9 |
| 15 % | 1.8 |

Die Bleichergebriisse zeigen, dass der erfindungsgemäße Zusatz der Aminosäure Histidin zum Bleichprozess die Farbschäden an diesem Farbstoff signifikant unterdrückt. So werden bei Einsatzkonzentrationen von 0.5 % Aminosäure die Farbschäden um ca. 20 %, bei Zusätzen von 3 % um über 75 % reduziert.

### Beispiel 4

### Cogranulat bestehend aus Nitrilquat und Histidin.

Gemäß Beispiel 1 in DE 19740671 werden in einem Lödigemischer 10 kg einer Mischung aus 90 Gew.-% Trimethylammoniumacetonitril-Tosylat, 2 Gew.-% Histidin und 8 Gew.-% Bentonit mit einer Drehzahl von 70 U/min 10 min. lang intensiv gemischt. Diese Mischung wird anschließend auf einem Walzenkompaktor (Fa. Bepex) mit einer Presskraft von 50-60 kN verpresst und anschließend zweistufig gemahlen und gesiebt.
Man erhält 5,5 kg eines homogen Granulates mit einer Korngröße von 200-1600 µm. Das Grobkorn wird anschließend gemahlen und erneut gesiebt.
Das so hergestellte Granulat weist deutlich weniger Farbschäden an Reaktiv Blau 235 auf als ein Granulat gemäß DE 19740671, das den erfindungsgemäßen Histidin-Zusatz nicht enthält.

## Patentansprüche

1. Mischungen bestehend im Wesentlichen aus einem Ammoniumnitril-Bleichaktivator und einer Aminosäure, die mindestens zwei Stickstoffatome enthält.

2. Mischungen nach Anspruch 1, **dadurch gekennzeichnet, dass** der Ammoniumnitril-Bleichaktivator der Formel (1) entspricht worin R¹, R², R³ gleich oder verschieden sind, und für lineare oder verzweigte C₁ -C₂₄-Alkylgruppen , C₂-C₂₄-Alkenylgruppen oder für C₁-C₄-Alkoxy-C₁ -C₄-Alkylgruppen oder Benzyl stehen oder worin R¹ und R² zusammen mit dem Stickstoffatom, an das sie gebunden sind, einen Ring mit 4 bis 6 C-Atomen bilden, der mit C₁-C₅-Alkyl, C₁-C₅-Alkoxy, C₁- bis C₅-Alkanoyl, Phenyl, Amino, Ammonium, Cyano, Cyanamino, Chlor oder Brom substituiert sein kann und zusätzlich zum Stickstoffatom anstelle von Kohlenstoffatomen im Ring ein oder zwei Sauerstoffatome, eine Gruppe N-R⁶ oder eine Gruppe R³-N-R⁶ enthalten kann, worin R⁶ Wasserstoff, C₁- bis C₅-Alkyl, C₂- bis C₅-Alkenyl, C₂- bis C₅-Alkinyl, Phenyl, C₇- bis C₉-Arylalkyl, C₅- bis C₇-Cycloalkyl, C₁- bis C₆-Alkanoyl, Cyanomethyl oder Cyan ist, R⁴ und R⁵ Wasserstoff, C₁-C₄-Alkyl, C₁-C₄-Alkenyl, C₁-C₄-Alkoxy-C₁-C₄-alkyl, Phenyl oder C₁-C₃-Alkylphenyl und A ein Anion bedeutet.

3. Mischungen nach Anspruch 1, **dadurch gekennzeichnet, dass** der Ammoniumnitril-Bleichaktivator der Formel (2) entspricht wobei R¹, R² und R³ für eine lineare oder verzweigte Alkylgruppe mit 1 bis 24 Kohlenstoffatomen, eine Alkenylgruppe mit 2 bis 24 Kohlenstoffatomen oder für Benzyl steht und A Chlorid, Bromid, Iodid, Fluorid, Sulfat, Hydrogensulfat, Carbonat, Hydrogencarbonat, Phosphat, Mono- und Di-Hydrogenphosphat, Pyrophosphat, Metaphosphat, Nitrat, Methylsulfat, Phosphonat, Methylphosphonat, Methandisulfonat, oder ein Anion der Formeln R ⁷SO₃^{⊖}, R⁷SO₄^{⊖} oder R⁷ COO^{⊖} bedeutet, wobei R⁷ C₁-C₂₀-Alkyl oder C₁-C₄-Alkylphenyl bedeutet.

4. Mischungen nach Anspruch 1, **dadurch gekennzeichnet, dass** der Ammoniumnitril-Bleichaktivator der Formel (3) entspricht worin R¹ und R³ C₁-C₈-Alkyl und A Toluolsulfonat oder Cumalsulfonat bedeuten.

5. Mischungen nach Anspruch 1, **dadurch gekennzeichnet, dass** der Ammoniumnitril-Bleichaktivator der Formel (4) entspricht. wobei
n = 2, 3 oder 4 und
R¹, R², R³, R⁴ für eine lineare oder verzweigte Alkylgruppe mit 1 bis 24 Kohlenstoffatomen, eine Alkenylgruppe mit 2 bis 24 Kohlenstoffatomen oder für Benzyl steht und A für ein beliebiges ladungsausgleichendes Ion steht.

6. Mischungen nach Anspruch 1, **dadurch gekennzeichnet, dass** sie als Aminosäure Histidin, Argenin, Lysin oder Tryptophan enthalten.

7. Mischungen nach Anspruch 1, **dadurch gekennzeichnet, dass** sie 0,1 bis 15 Gew.-% der Aminosäure enthalten, bezogen auf den Bleichaktivator.

8. Bleichmittel enthaltend eine Mischung nach Anspruch 1.

9. Wasch- und Reinigungsmittel enthaltend eine Mischung nach Anspruch 1.

## Claims

1. A mixture consisting essentially of an ammonionitrile bleach activator and of an amino acid which contains at least two nitrogen atoms.

2. The mixture as claimed in claim 1, wherein the ammonionitrile bleach activator satisfies the formula (1) where R¹, R²_{;} R³ are the same or different and are each linear or branched C₁-C₂₄-alkyl groups, C₂-C₂₄-alkenyl groups or C₁-C₄-alkoxy-C₁-C₄-alkyl groups or benzyl, or where R¹ and R², together with the nitrogen atom to which they are bonded, form a ring which has from 4 to 6 carbon atoms and may be substituted by C₁-C₅-alkyl, C₁-C₅-alkoxy, C₁-C₅-alkanoyl, phenyl, amino, ammonium, cyano, cyanamino, chlorine or bromine, and, in addition to the nitrogen atorp; instead of carbon atoms in the ring; may contain one or two oxygen atoms, an N-R⁶ group or an R³-N-R⁶ group, where R⁶ is hydrogen, C₁-C₅-alkyl, C₂-C₅-alkenyl, C₂-C₅-alkynyl, phenyl, C₇-C₉-arylalkyl, C₅-C₇-cydoalkyl, C₁-C₆-alkanoyl, cyanomethyl or cyano, R⁴ and R⁵ are each hydrogen, C₁-C₄-alkyl, C₁-C₄-alkenyl, C₁-C₄-alkoxy-C₁-C₄-alkyl, phenyl or C₁-C₃-alkylphenyl, and A is an anion.

3. The mixture as claimed in claim 1, wherein the ammonionitrile bleach activator satisfies the formula (2) where R¹, R² and R³ are each a linear or branched alkyl group having from 1 to 24 carbon atoms, an alkenyl group having from 2 to 24 carbon atoms or benzyl, and A is chloride, bromide, iodide, fluoride, sulfate, hydrogensulfate, carbonate, hydrogencarbonate, phosphate, mono- and dihydrogenphosphate, pyrophosphate, metaphosphate, nitrate, methylsulfate, phosphonate, methylphosphonate, methanedisulfonate, or an anion of the formulae R⁷SO₃^{⊖}, R⁷SO₄^{⊖} or R⁷COO^{⊖}, where R⁷ is C₁-C₂₀-alkyl or C₁-C₄-alkylphenyl.

4. The mixture as claimed in claim 1, wherein the ammonionitrile bleach activator satisfies the formula (3) where R¹ and R³ are each C₁-C₈-alkyl and A is toluenesulfonate or cumenesulfonate.

5. The mixture as claimed in claim 1, wherein the ammonionitrile bleach activator satisfies the formula (4) where
n = 2, 3 or 4 and
R¹, R², R³, R⁴ are each a linear or branched alkyl group having from 1 to 24 carbon atoms, an alkenyl group having from 2 to 24 carbon atoms or benzyl, and A is any charge-balancing ion.

6. The mixture as claimed in claim 1, wherein they comprise, as the amino acid, histidine, arginine, lysine or tryptophan.

7. The mixture as claimed in claim 1, wherein they contain from 0.1 to 15% by weight of the amino acid based on the bleach activator.

8. A bleach comprising a mixture as claimed in claim 1.

9. A washing and cleaning composition comprising a mixture as claimed in claim 1.

## Revendications

1. Mélanges composés essentiellement d'un activateur de blanchiment à base de nitrile d'ammonium et d'un acide aminé, qui contient au moins deux atomes d'azote.

2. Mélanges selon la revendication 1, **caractérisés en ce que** l'activateur de blanchiment à base de nitrile d'ammonium correspond à la formule (1) dans laquelle R¹, R², R³ sont identiques ou différents et représentent des groupes alkyle en C₁ à C₂₄ linéaires ou ramifiés, alcényle en C₂ à C₂₄ ou (alcoxy en C₁ à C₄)-(alkyle en C₁ à C₄) ou benzyle, ou dans laquelle R¹ et R², conjointement avec l'atome d'azote auquel ils sont liés, forment un cycle de 4 à 6 atomes de carbone qui peut être substitué par un groupe alkyle en C₁ à C₅, alcoxy en C₁ à C₅, alcanoyle en C₁ à C₅, phényle, amino, ammonium, cyano, cyanamino, chlore ou brome, et qui peut contenir, en plus de l'atome d'azote à la place des atomes de carbone du cycle, un ou deux atomes d'oxygène, un groupe N-R⁶ ou un groupe R³-N-R⁶, où R⁶ représente un atome d'hydrogène, un groupe alkyle en C₁ à C₅, alcényle en C₂ à C₅, alcynyle en C₂ à C₅, phényle, (aryle en C₇ à C₉)-alkyle, cycloalkyle en C₅ à C₇, alcanoyle en C₁ à C₆, cyanométhyle ou cyano, R⁴ et R⁵ représentent un atome d'hydrogène, un groupe alkyle en C₁ à C₄, alcényle en C₁ à C₄, (alcoxy en C₁ à C₄)-(alkyle en C₁ à C₄), phényle ou (alkyle en C₁ à C₃)-phényle, et A représente un anion.

3. Mélanges selon la revendication 1, **caractérisés en ce que** l'activateur de blanchiment à base de nitrile d'ammonium correspond à la formule (2) dans laquelle R¹, R² et R³ représentent un groupe alkyle linéaire ou ramifié contenant 1 à 24 atomes de carbone, un groupe alcényle contenant 2 à 24 atomes de carbone ou un groupe benzyle, et A représente un chlorure, un bromure, un iodure, un fluorure, un sulfate, un hydrogénosulfate, un carbonate, un hydrogénocarbonate, un phosphate, un mono- et di-hydrogénophosphate, un pyrophosphate, un métaphosphate, un nitrate, un méthylsulfate, un phosphonate, un méthylphosphonate, un méthanedisulfonate ou un anion de formule R⁷SO₃^{⊖}, R⁷SO₄^{⊖} ou R⁷COO^{θ}, où R⁷ représente un groupe alkyle en C₁ à C₂₀ ou (alkyle en C₁ à C₄)phényle.

4. Mélanges selon la revendication 1, **caractérisés en ce que** l'activateur de blanchiment à base de nitrile d'ammonium correspond à la formule (3) dans laquelle R¹ et R³ représentent un groupe alkyle en C₁ à C₈, et A représente un toluènesulfonate ou un cumènesulfonate.

5. Mélanges selon la revendication 1, **caractérisés en ce que** l'activateur de blanchiment à base de nitrile d'ammonium correspond à la formule (4) dans laquelle
n = 2, 3 ou 4 et
R¹, R² R³, R⁴ représentent un groupe alkyle linéaire ou ramifié contenant 1 à 24 atomes de carbone, un groupe alcényle contenant 2 à 24 atomes de carbone ou un groupe benzyle, et A représente tout ion équilibrant la charge.

6. Mélanges selon la revendication 1, **caractérisés en ce qu'**ils contiennent, en tant qu'acide aminé, de l'histidine, de l'argénine, de la lysine ou du tryptophane.

7. Mélanges selon la revendication 1, **caractérisés en ce qu'**ils contiennent 0,1% à 15% en poids d'acide aminé par rapport à l'activateur de blanchiment.

8. Agent de blanchiment contenant un mélange selon la revendication 1.

9. Produits de lavage et de nettoyage contenant un mélange selon la revendication 1.
